# EUROPÄISCHE PATENTSCHRIFT

(11) **EP 0 854 348 B1**
(45) Veröffentlichungstag und Bekanntmachung des Hinweises auf die Patenterteilung: **08.03.2000**
(21) Anmeldenummer: 97810979.1
(22) Anmeldetag: 15.12.1997
(51) Int. Cl.: F41G 3/26

(54) **Akustisches Unterstützungssystem**
Acoustic assistance system
Système d'assistance acoustique

(30) Priorität: 13.01.1997 CH 5097
(43) Veröffentlichungstag der Anmeldung: 22.07.1998
(73) Patentinhaber: SE Schweizerische Elektronikunternehmung, 3014 Bern (CH)
(72) Erfinder: Lazecki, René, 9468 Sax (CH)
(74) Vertreter: AMMANN PATENTANWAELTE AG BERN

(56) Entgegenhaltungen:
- EP-A- 0 067 654
- EP-A- 0 619 130
- DE-A- 2 633 964
- US-A- 5 207 579
- US-A- 5 297 211
- US-A- 5 313 524

## Beschreibung

Die Erfindung betrifft ein akustisches Unterstützungssystem gemäss dem Oberbegriff des Patentanspruchs 1. Solche Systeme werden zum Beispiel von einer Armee bei Gefechtsübungen verwendet und sollten die Übung für jeden Teilnehmer individuell so realitätsnah wie möglich erscheinen lassen. Einige Gefechtssituationen, wie zum Beispiel der Einsatz von chemischen Kampfstoffen, der Überflug von Flugzeugen, die Explosion von Minen, Artillerie-, Panzer-, Minenwerfer- oder Handgranaten, sind erst mit Hilfe einer akustischen Unterstützung simulierbar.

Es sind akustische Unterstützungssysteme bekannt, bei denen pyrotechnische Knallkörper eingesetzt werden. Diese bekannten Systeme haben jedoch den Nachteil, dass sie nicht nur sehr unpraktisch, sondern auch hochgefährlich sind: eine Person, die sich in unmittelbarer Nähe eines explodierenden Knallkörpers befindet, kann schwere Gehörschäden oder sogar Gehörverlust erleiden.

Der Erfindung liegt die Aufgabe zu Grunde, ein akustisches Unterstützungssystem zu schaffen, das einfach zu handhaben, wiederholt einsetzbar und preisgünstig ist.

Erfindungsgemäss wird dies durch die Merkmale des kennzeichnenden Teils des Patentanspruchs 1 erreicht. Die individuell ansteuerbaren Einheiten mit den gespeicherten akustischen Signalen ermöglichen eine realitätsnahe akustische Simulation.

Weitere vorteilhafte Ausführungsformen gehen aus den Unteransprüchen hervor.

Nachfolgend werden einige beispielsweise Ausführungsformen der Erfindung anhand der Zeichnung näher erläutert. Es zeigt:
- Fig. 1: schematisch den Aufbau des akustischen Unterstützungssystems gemäss der Erfindung.

Die Figur 1 zeigt schematisch eine Zentraleinheit 1 und eine Einheit 2 eines akustischen Unterstützungssystems gemäss der Erfindung. Das Symbol 3 deutet an, dass zwischen der Zentraleinheit 1 und der Einheit 2 eine Funkverbindung existiert. Es ist aber auch möglich, dass das System andere Verbindungen zur Signalübertragung umfasst, wie zum Beispiel Lichtwellenleiter. Die Signale im System sind vorzugsweise elektromagnetische Signale, die beispielsweise in Teilstrecken als Funksignal und in weiteren Teilstrecken über Glasfaserkabel übertragen werden können. Im gezeigten Beispiel werden im Folgenden die Signale einfachheitshalber als Funksignale beschrieben.

Jeder aktive Teilnehmer an einer Übung kann Benützer des Systems sein und trägt dann eine Einheit 2 auf sich. Die Zentraleinheit 1 ist beispielsweise in einem Kontrollraum beim Übungsplatz untergebracht. Die Einheiten 2 weisen je eine elektronische Steuervorrichtung 4, einen elektronischen Speicher 5 mit akustische Signale darstellenden Daten, eine Empfangsvorrichtung 6 zum Empfangen von Steuerdaten, eine Umwandlungsvorrichtung 7 zum Umwandeln von mit Hilfe der Steuerdaten durch die Steuervorrichtung 4 selektierten Teilen der gespeicherten Daten in akustische Signale, und einen Klangerzeuger 8 zum Wiedergeben der akustischen Signale auf.

Die Steuervorrichtung 4 ist mit dem Speicher 5 und der Empfangsvorrichtung 6 verbunden. Die Umwandlungsvorrichtung 7 ist mit dem Speicher 5 und dem Klangerzeuger 8 verbunden. Die Zentraleinheit 1 weist eine Steuervorrichtung 9 zum Generieren von Steuerdaten und eine damit verbundene Sendevorrichtung 10 zum Senden von Steuerdaten zu einer Anzahl von jeweils selektierten Einheiten 2 auf.

Die Steuervorrichtung 9 der Zentraleinheit 1 ist dazu geeignet, jeweils eine Anzahl von Einheiten 2 zu selektieren und für jede selektierte Einheit 2 aktuelle Steuerdaten zu generieren aufgrund der aktuellen Position der betreffenden Einheit 2 und einer fiktiven aktuellen Position eines zu simulierenden Ereignisses. Zur Ortung der Einheiten 2 kann ein Positionsbestimmungssystem vorgesehen sein, welches der Steuervorrichtung 9 Positionsdaten übermittelt. Beim Simulieren eines Ereignisses, wie zum Beispiel eine Minenexplosion, werden der Steuervorrichtung 9 Koordinaten des Ortes, wo das fiktive Ereignis stattfindet, zugeführt. Die Steuervorrichtung 9 der Zentraleinheit 1 generiert darauf Steuerdaten für die Einheiten 2 in der näheren Umgebung des fiktiven Explosionsortes.

Die generierten Steuerdaten werden der Sendevorrichtung 10 zugeführt, welche die Daten über Funk zu den Empfangsvorrichtungen 6 der jeweils selektierten Einheiten 2 sendet. Dort werden die Steuerdaten der Steuervorrichtung 4 zugeführt, welche mit Hilfe der Steuerdaten Teile der im Speicher 5 gespeicherten Daten, welche dem zu simulierenden Ereignis entsprechen, selektiert. Diese gespeicherten Daten stellen akustische Signale dar, wie zum Beispiel Geräusche, gesprochene Wörter oder ganze Sätze. Die selektierten Teile der im Speicher 5 gespeicherten Daten werden der Umwandlungsvorrichtung 7 zugeführt, welche die Daten in akustische Signale umwandelt. Der Klangerzeuger 8 erhält die akustischen Signale und gibt sie wieder.

Der Klangerzeuger 8 umfasst zwei Lautsprecher, welche bei den Ohren eines Benützers so angeordnet werden, dass die Umgebungsgeräusche nicht wesentlich gedämpft werden. Der Speicher 5 ist vorzugsweise ein elektronischer, digitaler Speicher, wie zum Beispiel ein integrierter Halbleiterspeicher (Read Only Memory). Auch können die Daten analog oder gemischt analog/digital gespeichert sein. Die Umwandlungsvorrichtung 7 ist eine integrierte Halbleiterschaltung, welche dazu geeignet ist, digital gespeicherte Daten in verständliche Wörter, Sätze oder Geräusche zu verwandeln. Die im Speicher 5 gespeicherten Daten sind mit Hilfe der Steuervorrichtung 4 gezielt und einzeln abrufbar. Auf diese Weise wird jeweils ein für das zu simulierende Ereignis typisches Geräusch aus dem Speicher 5 abgerufen und dem Klangerzeuger 8 zur Wiedergabe zugeführt. Auch können Anweisungen und Befehle als Wörter oder Sätze gespeichert sein, welche jedem Teilnehmer nach Bedarf individuell mitgeteilt werden können.

In einer Ausführungsform der Erfindung ist die Steuervorrichtung 9 der Zentraleinheit 1 dazu geeignet, beim Generieren der aktuellen Steuerdaten für eine jeweils selektierte Einheit 2 jeweils eine fiktive aktuelle Bewegungsrichtung des zu simulierenden Ereignisses zu berücksichtigen und mit Hilfe der generierten Steuerdaten die aktuelle Lautstärke der wiederzugebenden akustischen Signale als Funktion der aktuellen Position der selektierten Einheit 2 und der aktuellen fiktiven Position des zu simulierenden Ereignisses zu regeln. So kann beispielsweise ein überfliegendes Flugzeug durch ein entsprechendes Geräusch mit einer anschwellenden und wieder abfallenden Lautstärke simuliert werden.

In einer weiteren Ausführungsform des erfindungsgemässen akustischen Unterstützungssystems sind die Einheiten 2 mit (nicht dargestellten) Mitteln zum Erfassen einer aktuellen Ausrichtung des jeweiligen Benützers und zum Übermitteln entsprechender Daten zur Zentraleinheit 1 versehen. Mit Hilfe eines Kompasses und einer Sendevorrichtung kann die momentane Orientierung eines Teilnehmers erfasst und der Zentraleinheit 1 mitgeteilt werden. Die Steuervorrichtung 9 der Zentraleinheit 1 ist dazu geeignet, für eine jeweils selektierte Einheit 2 Steuerdaten zu generieren, mittels welcher der Klangerzeuger 8 ein aktuelles stereophones Signal als Funktion der aktuellen Position der selektierten Einheit 2, der fiktiven aktuellen Position des zu simulierenden Ereignisses und der aktuellen Ausrichtung der selektierten Einheit 2 wiedergibt. Dies ergibt eine noch realitätsnahere Simulation des Ereignisses.

Die Zentraleinheit 1 ist geeignet zum sequenziellen Selektieren und Ansteuern mehrerer Einheiten 2 und auch zum wiederholten Selektieren und Ansteuern der Einheiten 2. Mit dem erfindungsgemässen akustischen Unterstützungssystem ist es auf einfache und preisgünstige Weise möglich, die Qualität von simulierten Abläufen erheblich zu steigern.

## Patentansprüche

1. Akustisches Unterstützungssystem, **dadurch gekennzeichnet, dass** das System eine Anzahl von Einheiten (2), welche je eine elektronische Steuervorrichtung (4), einen Speicher (5) mit Daten, die akustische Signale von zu simulierenden Ereignissen darstellen, eine Empfangsvorrichtung (6) zum Empfangen von Steuerdaten, eine Umwandlungsvorrichtung (7) zum Umwandeln von mit Hilfe der Steuerdaten durch die Steuervorrichtung (4) selektierten Teilen der gespeicherten Daten in akustische Signale, und einen Klangerzeuger (8) zum Wiedergeben der akustischen Signale aufweisen, sowie eine Zentraleinheit (1), welche eine Steuervorrichtung (9) zum Generieren von Steuerdaten und eine Sendevorrichtung (10) zum Senden von Steuerdaten zu einer Anzahl von jeweils selektierten Einheiten (2) aufweist, umfasst.

2. Akustisches Unterstützungssystem nach Anspruch 1, **dadurch gekennzeichnet, dass** Benützer des Systems jeweils eine Einheit (2) auf sich tragen.

3. Akustisches Unterstützungssystem nach Anspruch 1 oder 2, **dadurch gekennzeichnet, dass** die Steuervorrichtung (9) der Zentraleinheit (1) dazu geeignet ist, für eine jeweils selektierte Einheit (2) aktuelle Steuerdaten zu generieren aufgrund der aktuellen Position der selektierten Einheit (2) und einer fiktiven aktuellen Position eines zu simulierenden Ereignisses.

4. Akustisches Unterstützungssystem nach Anspruch 3, **dadurch gekennzeichnet, dass** die Steuervorrichtung (9) der Zentraleinheit (1) dazu geeignet ist, beim Generieren der Steuerdaten für eine jeweils selektierte Einheit (2) eine fiktive Bewegung des zu simulierenden Ereignisses zu berücksichtigen.

5. Akustisches Unterstützungssystem nach einem der Ansprüche 1 bis 4, **dadurch gekennzeichnet, dass** der Klangerzeuger (8) zwei Lautsprecher umfasst.

6. Akustisches Unterstützungssystem nach Anspruch 5, **dadurch gekennzeichnet, dass** die Lautsprecher zur Anordnung nahe bei den Ohren eines Benützers, ohne wesentliche Dämpfung der Umgebungsgeräusche, geeignet sind.

7. Akustisches Unterstützungssystem nach einem der Ansprüche 3 bis 6, **dadurch gekennzeichnet, dass** die Steuervorrichtung (9) der Zentraleinheit (1) dazu geeignet ist, für eine jeweils selektierte Einheit (2) Steuerdaten zu generieren, mittels welcher die aktuelle Lautstärke der wiederzugebenden akustischen Signale als Funktion der aktuellen Position der selektierten Einheit (2) und der fiktiven aktuellen Position des zu simulierenden Ereignisses regelbar ist.

8. Akustisches Unterstützungssystem nach einem der Ansprüche 1 bis 7, **dadurch gekennzeichnet, dass** die Einheiten (2) mit Mitteln zum Erfassen einer aktuellen Ausrichtung des jeweiligen Benützers und zum Übermitteln entsprechender Daten zur Zentraleinheit (1) versehen sind.

9. Akustisches Unterstützungssystem nach Anspruch 8, **dadurch gekennzeichnet, dass** die Steuervorrichtung (9) der Zentraleinheit (1) dazu geeignet ist, für eine jeweils selektierte Einheit (2) Steuerdaten zu generieren, mittels welcher der Klangerzeuger (8) ein aktuelles stereophones Signal als Funktion der aktuellen Position der selektierten Einheit (2), der fiktiven aktuellen Position des zu simulierenden Ereignisses und der aktuellen Ausrichtung der selektierten Einheit (2) wiedergibt.

## Claims

1. Acoustic support system, characterised in that the system comprises a number of units (2) including each an electronic control device (4), a memory (5) containing data representing acoustic signals of events to be simulated, a reception device (6) for receiving control data, a conversion device (7) for converting those parts of the stored data which are being selected by the control device (4) into acoustic signals, and a sound generator (8) for reproducing the acoustic signals, and in that the system further comprises a central unit (1) for generating control data and a transmitting device (10) for transmitting control data to a number of respective selected units (2).

2. Acoustic support system according to claim 1, characterised in that each user of the system carries a respective unit (2).

3. Acoustic support system according to claim 1 or 2, characterised in that the control device (9) of the central unit (1) is capable of generating current control data for a respective selected unit (2) in function of the current position of the selected unit (2) and a fictive current position of an event to be simulated.

4. Acoustic support system according to claim 3, characterised in that the control device (9) of the central unit (1) is capable of taking into account a fictive movement of the event to be simulated for the generation of the control data for a respective selected unit (2).

5. Acoustic support system according to one of claims 1 to 4, characterised in that the sound generator (8) includes two loudspeakers.

6. Acoustic support system according to claim 5, characterised in that the loudspeakers are designed to be placed close to the ears of a user without substantially attenuating the ambient noise.

7. Acoustic support system according to one of claims 3 to 6, characterised in that the control device (9) of the central unit (1) is capable of generating control data for a respective selected unit (2) which allow to adjust the current volume of the reproduced acoustic signals in function of the current position of the selected unit (2) and of the fictive current position of the event to be simulated.

8. Acoustic support system according to one of claims 1 to 7, characterised in that the units (2) are provided with means for detecting a current orientation of the respective user and for transmitting corresponding data to the central unit (1).

9. Acoustic support system according to claim 8, characterised in that the control device (9) of the central unit (1) is capable of generating control data for a respective selected unit (2) by means of which the sound generator (8) reproduces a current stereophonic signal in function of the current position of the selected unit (2), of the fictive current position of the event to be simulated, and of the current orientation of the selected unit (2).

## Revendications

1. Système d'assistance acoustique, caractérisé en ce que le système comprend un nombre d'unités (2) comportant chacune un dispositif de commande électronique (4), une mémoire (5) contenant des données qui représentent des signaux acoustiques d'événements à simuler, un dispositif de réception (6) pour la réception de données de commande, un dispositif de conversion (7) pour la conversion en signaux acoustiques des parties desdites données mémorisées sélectionnées par ledit dispositif de commande (4) au moyen des données de commande, et un générateur de son (8) pour la reproduction des signaux acoustiques, et que le système comprend en outre une unité centrale (1) comportant un dispositif de commande (9) pour la génération de données de commande et un dispositif d'émission (10) pour la transmission des données de commande à un nombre d'unités (2) actuellement sélectionnées.

2. Système d'assistance acoustique selon la revendication 1, caractérisé en ce que chaque utilisateur du système est porteur d'une unité (2).

3. Système d'assistance acoustique selon la revendication 1 ou 2, caractérisé en ce que le dispositif de commande (9) de l'unité centrale (1) est capable de générer des données de commande actuelles pour une unité (2) sélectionnée particulière sur la base de la position actuelle de l'unité (2) sélectionnée et d'une position fictive actuelle d'un événement à simuler.

4. Système d'assistance acoustique selon la revendication 3, caractérisé en ce que le dispositif de commande (9) de l'unité centrale (1) est capable de tenir compte, pendant la génération des données de commande pour une unité (2) sélectionnée particulière, d'un mouvement fictif de l'événement à simuler.

5. Système d'assistance acoustique selon l'une des revendications 1 à 4, caractérisé en ce que le générateur de son (8) comporte deux haut-parleurs.

6. Système d'assistance acoustique selon la revendication 5, caractérisé en ce que les haut-parleurs sont capables d'être disposés près des oreilles d'un utilisateur sans atténuer substantiellement les bruits de l'environnement.

7. Système d'assistance acoustique selon l'une des revendications 3 à 6, caractérisé en ce que le dispositif de commande (9) de l'unité centrale (1) est capable de générer des données de commande pour une unité (2) sélectionnée particulière qui permettent de régler le volume actuel des signaux acoustiques reproduits en fonction de la position actuelle de l'unité (2) sélectionnée et de la position fictive actuelle de l'événement à simuler.

8. Système d'assistance acoustique selon l'une des revendications 1 à 7, caractérisé en ce que les unités (2) comportent des moyens permettant de déterminer l'orientation actuelle de l'utilisateur correspondant et de transmettre les données y relatives à l'unité centrale (1).

9. Système d'assistance acoustique selon la revendication 8, caractérisé en ce que le dispositif de commande (9) de l'unité centrale (1) est capable de générer des données de commande pour une unité (2) sélectionnée particulière qui permettent au générateur de son (8) de reproduire un signal stéréophonique actuel en fonction de la position actuelle de l'unité (2) sélectionnée, de la position fictive actuelle de l'événement à simuler et de l'orientation actuelle de l'unité (2) sélectionnée.
